# EUROPÄISCHE PATENTANMELDUNG

(11) **EP 4 708 265 A1**
(43) Veröffentlichungstag der Anmeldung: **11.03.2026**
(21) Anmeldenummer: 25197070.3
(22) Anmeldetag: 20.08.2025
(51) Int. Cl.: G09F 9/30, G09F 9/33, G09F 13/04, G09F 15/00, G09F 27/00, G09F 21/04, G09F 7/18

(54) **WERBEANLAGE**

(30) Priorität: 09.09.2024 DE 102024125800
(71) Anmelder: LightnTec GmbH, 76135 Karlsruhe (DE)
(72) Erfinder: KALL, Florian, 76137 Karlsruhe (DE)
(74) Vertreter: Kohler Schmid Möbus Patentanwälte

(57) **Zusammenfassung**

Die Erfindung betrifft eine Werbeanlage (10) mit einer flexiblen LED-Folie (16), die in einer Halterung (12) befestigt ist, wobei die Halterung (12) auf die LED-Folie (16) eine Zugkraft ausübt. Die LED-Folie (16) ist mit einer Zugspannung gespannt. Die LED-Folie (16) weist LEDs (42) auf, die unabhängig voneinander kontrollierbar sind. Bevorzugt kann die LED-Folie (16) eingerollt werden, wobei die eingerollte LED-Folie (16) die Form eines Hohlzylinders mit einem Innendurchmesser von weniger als 100 mm und mehr als 10 mm aufweist.

## Beschreibung

### Hintergrund der Erfindung

Die Erfindung betrifft eine Werbeanlage mit folgenden Merkmalen:
a) Eine flexible LED-Folie, die insbesondere auf einen Durchmesser von weniger als 100mm rollbar ist, und eine Vielzahl individuell ansteuerbarer LEDs aufweist;
b) Eine Halterung zur Befestigung der LED-Folie.

Die Erfindung betrifft weiterhin ein Verfahren zur Herstellung einer Werbeanlage.

Bei bekannten Werbeanlagen kann sich Form die LED-Folien vergleichsweise leicht verändern.

### Aufgabe der Erfindung

Es ist Aufgabe der Erfindung, eine Werbeanlage bereitzustellen, bei der die LED-Folie formstabil in der Halterung gehalten wird. Es ist weiter Aufgabe der Erfindung, ein Verfahren zum Herstellen einer Werbeanlage anzugeben.

### Beschreibung der Erfindung

Diese Aufgabe wird erfindungsgemäß gelöst durch eine Werbeanlage gemäß Anspruch 1 und durch ein Verfahren gemäß Anspruch 6. Vorteilhafte Ausführungsformen ergeben sich aus den rückbezogenen Unteransprüchen.

Die erfindungsgemäße Werbeanlage ist dadurch gekennzeichnet, dass die LED-Folie in die Halterung gespannt ist.

Die in der LED-Folie auftretenden Zugspannungskräfte wirken vorteilhaft einer Veränderung der Form der LED-Folie in der Halterung entgegen. Die Zugspannungskräfte betragen insbesondere 1 kN bis 10 kN, bevorzugt 3 kN bis 5 kN.

Die Halterung ist vorzugsweise rahmenförmig ausgebildet. Die Halterung kann mehreckig, insbesondere rechteckförmig, ausgebildet sein.

Bei einer bevorzugten Ausführungsform der Werbeanlage ist an der LED-Folie ein Kederwulst der Werbeanlage angeordnet oder ausgebildet, der in eine Kederschiene der Halterung eingeführt ist. Eine Kederverbindung zeichnet sich durch hohe Belastbarkeit durch Zugkräfte und einfache Handhabung aus.

Vorteilhaft ist eine Ausführungsform, bei der die Halterung ein hohles Halteelement aufweist, das an der LED-Folie befestigt ist, wobei eine Schiene der Halterung durch das Halteelement hindurchgeführt ist. Die Schiene ist vorzugsweise Teil eines Rohrrahmens der Halterung. Die Schiene kann leicht durch das Halteelement geführt werden, wodurch eine einfache Montage ermöglicht wird.

Von Vorteil ist eine Ausführungsform, bei der die LED-Folie Ringösen aufweist, die mit Federn und/oder Gummibändern der Werbeanlage an der Halterung befestigt sind. Dadurch kann die Halterung besonders materialsparend ausgebildet werden.

Weiterhin bevorzugt ist eine Ausführungsform, bei der um die LEDs eine tiefschwarze Schicht der Werbeanlage vorgesehen ist. Dadurch ist das von den LEDs emittierte Licht besonders gut sichtbar.

Die LED-Folie kann einen flexiblen Grundkörper aufweisen, auf dem die LEDs angeordnet sind, wobei insbesondere eine Steuerung zur individuellen Ansteuerung mehrerer LEDs ebenfalls auf dem Grundkörper angeordnet ist.

Die LEDs können matrixförmig angeordnet sein und insbesondere jeweils einen Abstand zur nächstbenachbarten LED von 1mm bis 80mm aufweisen.

Die LEDs weisen vorzugsweise einen Abstand zur nächstbenachbarten LED ("pixel pitch") von mehr als 2mm, insbesondere von mehr als 5mm, auf.

Die LEDs können in Form von LED-Modulen mit mehreren Farbdioden, beispielsweise in Form von RGB-LEDs, ausgebildet sein.

Die Erfindung betrifft weiterhin eine Werbeanlage mit folgenden Merkmalen:
A) Eine flexible LED-Folie, die insbesondere auf einen Durchmesser von weniger als 100mm rollbar ist, und eine Vielzahl individuell ansteuerbarer LEDs aufweist;
B) ein Gehäuse zur Befestigung der LED-Folie;
   wobei
C) das Gehäuse eine, insbesondere transparente, Scheibe zur mittelbaren oder unmittelbaren Befestigung der LED-Folie aufweist.

Eine solche Werbeanlage stellt einen eigenständigen Aspekt der Erfindung dar. Die Werbeanlage kann einzelne, mehrere oder alle zuvor genannten Merkmale aufweisen.

Die LED-Folie kann im Wesentlichen parallel zur Scheibe ausgebildet sein. Die Scheibe kann zumindest abschnittsweise gebogen ausgebildet sein. Die Scheibe kann in Form einer Kunststoffscheibe ausgebildet sein. Die Scheibe ist vorzugsweise aus Acrylglas, Polycarbonat, PVC und/oder PETG ausgebildet. Die Scheibe kann in Form einer Aluminium-Verbundplatte ("Alucobond^{®}") ausgebildet sein. Die Aluminium-Verbundplatte weist vorzugsweise eine beidseitig beschichtete Kunststoffscheibe auf.

Die LED-Folie kann unmittelbar auf der Scheibe angeordnet sein.

Die Scheibe kann Ausnehmungen aufweisen, in denen jeweils zumindest eine LED der LED-Folie angeordnet ist.

Wenn um die LEDs eine tiefschwarze Schicht der Werbeanlage vorgesehen ist, kann die Scheibe zwischen der LED-Folie und der tiefschwarzen Schicht angeordnet sein.

Die Scheibe kann haubenförmig ausgebildet sein.

Das Gehäuse kann in Form eines Plakatwerbekastens, eines Attika-Fassadenbandes oder eines High-Rise-Signs ausgebildet sein. Plakatwerbekästen sind auch als Posterständer bekannt. Attika-Fassadenbänder kommen typischerweise an den Stirnseiten von Tankstellendächern zum Einsatz. High-Rise-Signs weisen Werbeflächen auf einem sehr hohen Pfosten auf, sodass sie von Weitem, beispielsweise von einer Autobahn aus, sichtbar sind.

Ein Verfahren zur Herstellung einer Werbeanlage weist die folgenden Verfahrensschritte auf:
A) Entfernen eines Plakats oder einer Plane in einer Werbeanlage;
B) Ersetzen des Plakats oder der Plane durch die LED-Folie, wobei eine Werbeanlage nach einem der vorhergehenden Ansprüche erhalten wird.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

- Fig. 1a: zeigt schematisch eine dreidimensionale Darstellung einer Werbeanlage in einer Aufbauphase;
- Fig. 1b: zeigt eine dreidimensionale Darstellung der Werbeanlage aus Fig. 1a im fertiggestellten Zustand;
- Fig. 1c: zeigt ein Detail der Werbeanlage aus Fig. 1b, nämlich eine dreidimensionale Darstellung einer LED-Folie, an deren Rand Kederwulste angeordnet sind;
- Fig. 1d: zeigt eine dreidimensionale Darstellung einer Ausführungsform einer Werbeanlage mit einer Kederschiene zur Aufnahme der Kederwulste aus Fig. 1c;
- Fig. 2a: zeigt eine Ausführungsform einer Werbeanlage mit einer LED-Folie an einem Tragegerüst;
- Fig. 2b: zeigt eine Detailansicht der Werbeanlage gemäß Fig. 2a;
- Fig. 3a: zeigt eine weitere Ausführungsform einer Werbeanlage mit einer LED-Folie und einer Halterung in Form eines Gerüstrahmens;
- Fig. 4a: zeigt eine Ausführungsform einer Werbeanlage mit einem Gehäuse und einer Scheibe;
- Fig. 4b: zeigt einen Längsschnitt durch die Werbeanlage gemäß Fig. 4a;
- Fig. 4c: zeigt einen Längsschnitt durch eine weitere Ausführungsform einer Werbeanlage mit einem Gehäuse und einer Scheibe;
- Fig. 5a: zeigt eine Ausführungsform einer Werbeanlage mit einem Plakatwerbekasten;
- Fig. 5b: zeigt eine Explosionsdarstellung der Werbeanlage gemäß Fig. 5a;
- Fig. 6a: zeigt eine Ausführungsform einer Werbeanlage mit einem Attika-Fassadenband;
- Fig. 7a: zeigt eine Ausführungsform einer Werbeanlage mit einem High-Rise-Sign.

**Fig. 1a** zeigt schematisch eine dreidimensionale Darstellung einer Werbeanlage **10** in einer Aufbauphase. Gezeigt ist insbesondere eine Halterung **12** einer LED-Folie **16** (siehe Fig. 1b) in Form eines Rahmens **14,** in den die LED-Folie 16 eingespannt wird.

**Fig. 1b** zeigt eine dreidimensionale Darstellung der Werbeanlage 10 aus Fig. 1a im fertiggestellten Zustand. Die LED-Folie 16 ist in den Rahmen 14 (siehe Fig. 1a) eingespannt.

**Fig. 1c** zeigt ein Detail der Werbeanlage 10 aus Fig. 1b, nämlich eine dreidimensionale Darstellung der LED-Folie 16, an deren Rand Kederwulste **18** angeordnet sind. Mit Hilfe einer Zange **20** werden die Kederwulste 18 an dem Rand der Folie 16 befestigt.

**Fig. 1d** zeigt eine dreidimensionale Darstellung einer Ausführungsform einer Werbeanlage 10 zur Aufnahme der Kederwulste 18 aus Fig. 1c. Die Werbeanlage 10 ist mit der LED-Folie 16 und der Halterung 12 ausgebildet, die eine Kederschiene **22** aufweist. An der LED-Folie 16, insbesondere am Rand der LED-Folie 16, sind Kederwulste 18 befestigt, die in eine Rinne **24** der Kederschiene 22 eingeführt werden können, um die LED-Folie 16 an der Kederschiene 22 zu montieren. Anschließend kann die Rinne 24 mit einem Deckel **26** abgedeckt werden, um die Rinne 24 mit den in der Rinne 24 befindlichen Kederwulsten 18 zu schützen.

**Fig. 2a** zeigt eine weitere Ausführungsform einer Werbeanlage 10 mit einer LED-Folie 16 an einer Halterung 12 in Form eines Tragegerüsts **30.** Die LED-Folie 16 ist an dem Tragegerüst 30 befestigt, insbesondere in das Tragegerüst 30 eingespannt.

**Fig. 2b** zeigt eine Detailansicht der Werbeanlage 10 gemäß Fig. 2a. Dargestellt ist eine Schiene **32** des Tragegerüsts 30, die ein Halteelement **34** der LED-Folie 16 durchgreift. Das Halteelement 34 ist als Rohr, insbesondere als Hohlzylinder, ausgebildet und fest mit der LED-Folie 16 verbunden. Die Werbeanlage 10 weist weitere, gleich ausgestaltete Halteelemente 34 (nicht gezeigt) auf, die von der Schienen 32 des Tragegerüsts 30 durchgriffen werden. Dadurch kann die LED-Folie 16 stabil an das Tragegerüst 30 gespannt werden.

**Fig. 3a** zeigt eine weitere Ausführungsform einer Werbeanlage 10 mit einer LED-Folie 16 und einer Halterung 12 in Form eines Gerüstrahmens **36.** Dargestellt ist ein an dem Gerüstrahmen 36 befestigtes Halteband **38,** das durch eine Ringöse **40** der LED-Folie 16 geführt ist, um die LED-Folie 16 auf diese Weise an den Gerüstrahmen 36 zu spannen. Das Halteband 38 ist insbesondere als Feder und/oder Gummiband ausgebildet. Durch das Halteband 38 und die Ringöse 40 sowie weitere entsprechende (nicht gezeigte) Haltebänder 38 und Ringösen 40 wird die LED-Folie 16 stabil an dem Gerüstrahmen 36 gehalten. Gezeigt sind weiterhin LEDs **42** der LED-Folie 16 sowie eine Steuereinheit **44** der LED-Folie 16 zur Steuerung der LEDs 42.

**Fig. 4a** zeigt eine weitere Ausführungsform einer Werbeanlage 10. Dargestellt sind insbesondere ein Gehäuse **46** der Werbeanlage 10 und eine Schicht **48** der Werbeanlage 10, die die LED-Folie 16 (siehe Fig. 4b) der Werbeanlage 10 umgeben. Die Schicht 48 weist insbesondere deep black material auf, beispielsweise Vantablack, um den Kontrast bei Tageslicht zu erhöhen.

**Fig. 4b** zeigt schematisch einen Längsschnitt durch eine weitere Ausführungsform einer Werbeanlage 10. Die LED-Folie 16 ist an einer Innenseite **50** des Gehäuses 46 angeordnet, während die Schicht 48 an einer Außenseite **52** des Gehäuses 46 positioniert ist. LEDs 42 der LED-Folie 16 erstrecken sich durch Ausnehmungen **53** in dem Gehäuse 46 und der Schicht 48 hindurch. Durch das Gehäuse 46 und die Schicht 48 ist die LED-Folie 16 besonders gut geschützt.

**Fig. 4c** zeigt schematisch einen Längsschnitt durch eine weitere Ausführungsform einer Werbeanlage 10 mit dem Gehäuse 46 und der Schicht 48. Dabei ist die LED-Folie 16 auf der Außenseite 52 des Gehäuses 46 angeordnet, wobei die Schicht 48 an einer Außenseite **54** (der von dem Gehäuse 46 abgewandten) der LED-Folie 16 positioniert ist. Die LEDs 42 der LED-Folie 16 ragen durch die Ausnehmungen 53 der Schicht 48 hindurch. Bei dieser Ausführungsform müssen die Ausnehmungen 53 nur in der Schicht 48 ausgebildet werden.

**Fig. 5a** zeigt eine weitere Ausführungsform einer Werbeanlage 10 mit einer Halterung 12 in Form eines als Plakatwerbekasten ausgebildeten Gehäuses 46, welcher einen Sockel **56** aufweist. Die LED-Folie 16 ist hinter einer transparenten Scheibe **57** oberhalb des Sockels 56 in der Halterung 12 befestigt.

Die in den Figuren 5a - 7a gezeigten Ausführungsformen einer Werbeanlage 10 stellen einen eigenständigen Aspekt der Erfindung dar. Die in diesen Figuren gezeigten Ausführungsformen einer Werbeanlage 10 können einzelne, mehrere oder alle in den Figuren 1a - 4c dargestellten Merkmale der jeweiligen Werbeanlage 10 aufweisen.

Die LED-Folie 16 kann im Wesentlichen parallel zur Scheibe 57 ausgebildet sein. Die Scheibe 57 kann zumindest abschnittsweise gebogen ausgebildet sein. Die Scheibe 57 kann in Form einer Kunststoffscheibe ausgebildet sein. Die Scheibe 57 ist vorzugsweise aus Acrylglas, Polycarbonat, PVC und/oder PETG ausgebildet. Die Scheibe 57 kann in Form einer Aluminium-Verbundplatte ("Alucobond^{®}") ausgebildet sein. Die Aluminium-Verbundplatte ist vorzugsweise eine beidseitig beschichtete Kunststoffscheibe.

**Fig. 5b** zeigt eine Explosionsdarstellung der Werbeanlage 10 gemäß Fig. 5a. An einem Trägerrahmen **58** der Werbeanlage 10 sind transparente Scheiben **60, 62** der Werbeanlage 10 montiert, die eine LED-Folie 16 (vgl. Fig. 5a) der Werbeanlage 10 von vorne und von hinten schützen. Schutzplatten **64, 66** sowie eine Boden- und eine Deckenplatte **68, 70** schließen die Werbeanlage 10 oben und unten ab. Schutzschienen **72, 74** sorgen für einen Schutz des Trägerrahmens 58 in seitlicher Richtung der Werbeanlage 10. Die zu Fig. 5b genannten Elemente der Werbeanlage 10 bilden insbesondere einen Plakatwerbekasten aus.

**Fig. 6a** illustriert eine weitere Ausführungsform einer Werbeanlage 10 mit einer Halterung 12 in Form eines länglichen Gehäuses 46, hier insbesondere in Form eines Attika-Fassadenbands, auf dessen Außenseite **78** die LED-Folie 16 befestigt, insbesondere aufgeklebt, ist. Alternativ ist die LED-Folie an der Innenseite (nicht gezeigt) des Gehäuses 46 befestigt.

**Fig. 7a** illustriert eine weitere Ausführungsform einer Werbeanlage 10 mit einer Halterung 12, die ein Gehäuse 46 eines High-Rise-Signs **80** aufweist. Die LED-Folie 16 der Werbeanlage 10 wird auf einer Außenseite **82** des Gehäuses 46 befestigt, insbesondere geklebt, oder an der Innenseite (nicht gezeigt) des Gehäuses 46 befestigt. Dabei ist das Gehäuse 46 auf einem Pfosten **86** in vergleichsweise großer Höhe, typischerweise in einer Höhe von wenigstens 10 m, angebracht.

Unter Vornahme einer Zusammenschau aller Figuren der Zeichnung betrifft die Erfindung insbesondere eine Werbeanlage 10 mit einer flexiblen LED-Folie 16, die in einer Halterung 12 befestigt ist, wobei die Halterung 12 auf die LED-Folie 16 eine Zugkraft ausübt. Die LED-Folie ist mit einer Zugspannung gespannt. Die LED-Folie 16 weist LEDs 42 auf, die unabhängig voneinander kontrollierbar sind. Bevorzugt kann die LED-Folie 16 eingerollt werden, wobei die eingerollte LED-Folie 16 die Form eines Hohlzylinders mit einem Innendurchmesser von weniger als 100 mm und mehr als 10 mm aufweist.

### Bezugszeichenliste

- 10: Werbeanlage
- 12: Halterung
- 14: Rahmen
- 16: LED-Folie
- 18: Kederwulst
- 20: Zange
- 22: Kederschiene
- 24: Rinne
- 26: Deckel
- 30: Tragegerüst
- 32: Schiene
- 34: Halteelement
- 36: Gerüstrahmen
- 38: Halteband
- 40: Ringöse
- 42: LED-Module
- 44: Steuereinheit
- 46: Gehäuse
- 48: tiefschwarze Schicht
- 50: Innenseite
- 52: Außenseite
- 54: Öffnungen
- 56: Halterung
- 57: Scheibe
- 58: Trägerrahmen
- 60: Scheibe
- 62: Scheibe
- 64: Schutzplatte
- 66: Schutzplatte
- 68: Bodenplatte
- 70: Deckenplatte
- 72: Schutzschiene
- 74: Schutzschiene
- 78: Außenseite
- 80: High-Rise Sign
- 82: Außenseite
- 86: Pfosten

## Patentansprüche

1. Werbeanlage (10) mit folgenden Merkmalen:
a) Eine flexible LED-Folie (16), die insbesondere auf einen Durchmesser von weniger als 100mm rollbar ist, und eine Vielzahl individuell ansteuerbarer LEDs (42) aufweist;
b) Eine Halterung (12) zur Befestigung der LED-Folie (16);
**dadurch gekennzeichnet, dass**
c) die LED-Folie (16) in die Halterung (12) gespannt ist.

2. Werbeanlage nach Anspruch 1, bei der an der LED-Folie (16) ein Kederwulst (18) der Werbeanlage (10) angeordnet oder ausgebildet ist, der in eine Kederschiene (22) der Halterung (12) eingeführt ist.

3. Werbeanlage nach einem der vorhergehenden Ansprüche, bei der die Halterung (12) ein hohles Halteelement (34) aufweist, das an der LED-Folie (16) befestigt ist, wobei eine Schiene (32) der Halterung (12) durch das Halteelement (34) hindurchgeführt ist.

4. Werbeanlage nach einem der vorhergehenden Ansprüche, bei der die LED-Folie (16) Ringösen (40) aufweist, die mit Federn und/oder Gummibändern (38) der Werbeanlage (10) an der Halterung (12) befestigt sind.

5. Werbeanlage nach einem der vorhergehenden Ansprüche, bei der um die LEDs (42) eine tiefschwarze Schicht (48) der Werbeanlage (10) vorgesehen ist.

6. Verfahren zur Herstellung einer Werbeanlage (10) mit den Verfahrensschritten:
A) Entfernen eines Plakats oder einer Plane in der Werbeanlage (10);
B) Ersetzen des Plakats oder der Plane durch die LED-Folie (16), wobei eine Werbeanlage (10) nach einem der vorhergehenden Ansprüche erhalten wird.
